# EUROPÄISCHE PATENTSCHRIFT

(11) **EP 2 431 133 B1**
(45) Veröffentlichungstag und Bekanntmachung des Hinweises auf die Patenterteilung: **24.08.2016**
(21) Anmeldenummer: 11007301.2
(22) Anmeldetag: 08.09.2011
(51) Int. Cl.: B25F 5/00

(54) **Steuerung und Verfahren für eine elektrische Hand-Werkzeugmaschine**
Control and method for an electric hand-held tool machine
Commande et procédé pour un outil à main électrique

(30) Priorität: 16.09.2010 DE 102010045550
(43) Veröffentlichungstag der Anmeldung: 21.03.2012
(73) Patentinhaber: Festool GmbH, 73240 Wendlingen am Neckar (DE)
(72) Erfinder: Matheis, Frank, 73230 Kirchheim unter Teck (DE)
(74) Vertreter: Patentanwälte Bregenzer und Reule Partnerschaftsgesellschaft mbB

(56) Entgegenhaltungen:
- GB-A- 2 425 903
- US-A1- 2005 035 738
- US-A1- 2006 087 286
- US-A1- 2008 106 225
- US-A1- 2010 141 186
- US-B1- 6 388 426

## Beschreibung

Die Erfindung betrifft eine Steuerung für eine elektrische Hand-Werkzeugmaschine, die einen Anschluss für eine eine Anzahl wiederaufladbarer elektrischer Speicherzellen aufweisende Stromspeichereinrichtung aufweist, gemäß dem Oberbegriff des Anspruchs 1 und ein Verfahren zur Steuerung einer solchen Hand-Werkzeugmaschine.

Eine derartige Steuerung ist in US 2008/0106225 A1 beschrieben.

In zunehmendem Umfang werden heutzutage elektrische Hand-Werkzeugmaschinen, beispielsweise Schrauber, Heckenscheren und dergleichen, mit mobilen Stromspeichereinrichtungen betrieben, die auch als Akkupacks bezeichnet werden. Die Stromspeicher dürfen allerdings nur bis zu einer kritischen Spannungsgrenze betrieben werden. Wenn der Stromspeicher eine vorgegebene Unterspannung unterschreitet, kann dies zu einer Schädigung einzelner oder mehrerer Speicherzellen der Stromspeichereinrichtung führen. Eine sogenannte Tiefentladung unterhalb der Entladespannung, nachfolgend als Unterspannungswert bezeichnet, ist zu vermeiden. Dies gilt insbesondere für Speichereinrichtungen, die mit Lithium-Ionen-Speicherzellen betrieben werden (Lithium-Ionen-Akku). Auch ein zu hoher dauerhaft entnommener Strom schädigt die Speicherzellen dauerhaft und ist daher zu vermeiden.

Es ist die Aufgabe der vorliegenden Erfindung, eine Steuerung für eine elektrische Hand-Werkzeugmaschine der eingangs genannten Art sowie ein Verfahren zum Steuern derselben bereitzustellen, wobei die Stromspeichereinrichtung geschützt werden soll und ein kritischer Unterspannungswert und/oder ein Dauerstromwert nicht dauerhaft unter- bzw. überschritten werden sollen.

Die erfindungsgemäße Steuerung für eine elektrische Hand-Werkzeugmaschine, die einen Anschluss für eine eine Anzahl wiederaufladbarer elektrischer Speicherzellen aufweisende Stromspeichereinrichtung aufweist, weist die folgenden Merkmale auf:
Die Steuerung umfasst Steuermittel zum Steuern eines Antriebsmotors der Hand-Werkzeugmaschine.

Die Steuerung umfasst Detektionsmittel zur Ermittlung eines Unterspannungswerts und/oder eines Dauerstromwertes der Stromspeichereinrichtung, wobei der Stromspeichereinrichtung bis zum Erreichen des Unterspannungswerts elektrische Energie entnehmbar ist und wobei der Dauerstromwert einen maximalen Strom repräsentiert, der der Stromspeichereinrichtung dauerhaft entnehmbar ist.

Die Steuermittel sind zum Steuern und/oder Regeln des Antriebsmotors anhand des Unterspannungswerts und/oder des Dauerstromwerts ausgestaltet.

Das erfindungsgemäße Verfahren für eine derartige Hand-Werkzeugmaschine zeichnet sich durch entsprechende Verfahrensschritte aus, nämlich:
Ermittlung eines Unterspannungswerts und/oder eines Dauerstromwerts der Stromspeichereinrichtung, wobei der Stromspeichereinrichtung bis zum Erreichen des Unterspannungswerts elektrische Energie entnehmbar ist und wobei der Dauerstromwert einen maximalen Strom repräsentiert, der der Stromspeichereinrichtung dauerhaft entnehmbar ist.

Bevorzugt ist, dass diese Dauerstromwerte und Unterspannungswerte nicht festgelegt sind, beispielsweise in einem Speicher der Steuerung abgelegt sind, sondern dynamisch ermittelt werden. Die Detektionsmittel sind erfindungsgemäß zum Ermitteln des Unterspannungswerts oder des Dauerstromwerts anhand der Anzahl der Speicherzellen der Stromspeichereinrichtung ausgestaltet.

Somit ist es also möglich, dass die Detektionsmittel unabhängig vom jeweiligen Stromspeicher bzw. der Stromspeichereinrichtung arbeiten, so dass verschiedenartige Stromspeichereinrichtungen mit mehr oder weniger seriell und/oder parallel geschalteten Speicherzellen verwendet werden.

Beispielswiese hat die Steuerung eine Datenschnittstelle, insbesondere eine Busschnittstelle, zur Kommunikation mit der Stromspeichereinrichtung. Über die Datenschnittstelle sind verschiedene Informationen kommunizierbar, beispielsweise unidirektional von der Stromspeichereinrichtung zur Steuerung (oder zur Hand-Werkzeugmaschine, die die Steuerung enthält), oder auch auf eine entsprechende individuelle Abfrage durch die Steuerung. Die Steuerung kann also bei der Stromspeichereinrichtung die nachfolgend beschriebenen Werte beispielsweise einzeln, in verschiedenen Gruppierungen oder dergleichen abfragen.

Über die Datenschnittstelle ist beispielsweise die Anzahl der Speicherzellen der Stromspeichereinrichtung übermittelbar.

Weiterhin kann ein jeweils individueller Speicherzellenunterspannungswert von mindestens einer der Speicherzellen oder aller Speicherzellen übertragen werden. Weiterhin ist es möglich, dass auf diesem Weg beispielsweise ein durchschnittlicher Speicherzellen-Unterspannungswert übertragen wird.

Das Obige gilt auch für den Dauerstromwert, d.h. dass über die Datenschnittstelle beispielsweise ein individueller Speicherzellen-Dauerstromwert für mindestens eine der Speicherzellen übertragbar ist. Somit kann also für eine oder mehrere der Speicherzellen jeweils individuell ein Speicherzellen-Dauerstromwert übertragen werden. Es ist aber auch möglich, dass der Speicherzellen-Dauerstromwert für alle Speicherzellen gleich ist.

Die Unterspannungswerte und Dauerstromwerte für eine oder mehrere Speicherzellen können aber auch bei der Steuerung der Hand-Werkzeugmaschine hinterlegt sein, so dass diese lediglich noch die Information über die Anzahl der Speicherzellen der Stromspeichereinrichtung und eventuell deren Schaltungsvariante (Parallel/Seriell) benötigt.

Jedenfalls ist es zweckmäßig, wenn über die Datenschnittstelle ein die Anzahl parallel geschalteter Speicherzellen der Stromspeichereinrichtung repräsentierender Parallel-Anzahlwert oder ein die Anzahl seriell geschalteter Speicherzellen der Stromspeichereinrichtung repräsentierender Seriell-Anzahlwert übermittelbar ist.

Vorteilhaft hat die Stromspeichereinrichtung einen Speicher, in dem ihre jeweiligen Kenndaten gespeichert sind, z.B. die Anzahl parallel geschalteter und/oder seriell geschalteter Speicherzellen, ein Speicherzellen-Unterspannungswert für mindestens eine der Speicherzellen und/oder ein Speicherzellen-Dauerstromwert für mindestens eine der Speicherzellen oder dergleichen. Der Speicher ist vorzugsweise ein nicht-flüchtiger Speicher, z.B. ein EPROM, EEPROM, Flash-Speicher oder dergleichen, wobei aber auch ein flüchtiger Speicher möglich ist. Der flüchtige Speicher kann durch die Speicherzellen oder mindestens eine Speicherzelle gepuffert sein. Der Speicher kann ein Bestandteil eines Buskopplers oder einer sonstigen Datenübertragungseinrichtung der Stromspeichereinrichtung sein.

Weiterhin ist es möglich, dass beispielsweise eine Kodierung, zum Beispiel eine optische Kodierung und/oder eine mechanische Kodierung, an der Stromspeichereinrichtung angeordnet ist, die von der Steuerung oder der Hand-Werkzeugmaschine mit einer entsprechenden optischen oder mechanischen Leseeinrichtung ausgelesen wird. Die Kodierung kann Kenndaten der Stromspeichereinrichtung umfassen oder bereitstellen, beispielsweise die Anzahl von elektrischen Speicherzellen, deren Schaltung als serielle oder parallele Zellen oder dergleichen andere der obengenannten Daten, die oben im Zusammenhang mit der Datenschnittstelle erwähnt worden sind.

Den in der Steuerung gespeicherten Dauerstromwert oder den von der Stromspeichereinrichtung übermittelten oder anhand der Kodierung ermittelten Dauerstromwert einer Speicherzelle kann die Steuerung folgendermaßen nutzen:
Die Detektionsmittel sind zweckmäßigerweise zur Ermittlung des Dauerstromwerts als ein Produkt aus einem Speicherzellen-Dauerstromwert für mindestens eine der Speicherzellen und einer Anzahl parallel geschalteter Speicherzellen der Stromspeichereinrichtung ausgestaltet. Somit ergibt sich beispielsweise die nachfolgende Formel: $Maximaler Dauerstrom = Speicherzellen - Dauerstromwert \times Anzahl paralleler Zellen .$

Der Dauerstromwert kann beispielsweise fest 30A betragen oder auch durch die Steuerung, wie erläutert, individuell bei der Speichereinrichtung abgefragt werden.

Die Anzahl serieller Speicherzellen geht in die Ermittlung der zulässigen Unterspannung der Stromspeichereinrichtung wie folgt ein:
Die Detektionsmittel sind zweckmäßigerweise zur Ermittlung des Unterspannungswerts anhand eines Produkts aus einem Speicherzellen-Unterspannungswert für mindestens einen der Speicherzellen und einer Anzahl seriell geschalteter Speicherzellen der Stromspeichereinrichtung ausgestaltet. Somit wird also der Seriell-Anzahlwert mit dem Speicherzellen-Unterspannungswert multipliziert: $Unterspannung Speichereinrichtung = Speicherzellen - Unterspannungswert \times Seriell - Anzahlwert .$

Der Wert der jeweiligen Unterspannung pro Speicherzelle kann bei der Steuerung auch fest hinterlegt sein, beispielsweise in einem nicht flüchtigen Speicher.

Bei der Datenschnittstelle zwischen der Steuerung oder der Hand-Werkzeugmaschine einerseits und der Stromspeichereinrichtung andererseits handelt es sich zweckmäßigerweise um einen sogenannten I2C-Bus.

Es versteht sich, dass die Datenschnittstelle auch eine sonstige digitale oder analoge Schnittstelle umfassen kann. Die Datenschnittstelle kann eine parallele oder serielle Schnittstelle sein oder aufweisen.

Die Steuermittel umfassen eine Stromregelung für den Antriebsmotor.

Die Stromregelung ist so ausgestaltet, dass sie ein Überschreiten des Dauerstromwerts für eine vorbestimmte, kurze Lastspitzenzeit zulässt. Beispielsweise entspricht die Lastspitzenzeit derjenigen Zeit, die zum Versenken eines Schraubenkopfes erforderlich ist. Die Lastspitzenzeit kann einstellbar sein oder von der Stromregelung dynamisch ermittelt werden. Jedenfalls ist es zweckmäßig, wenn die maximale Lastspitzenzeit definiert ist. Somit ist es also möglich, während des "normalen" Einschraubens der Schraube den Dauerstromwert zu beachten, d.h. die Stromregelung geht nicht über diesen Dauerstromwert hinaus. Für eine sehr kurze Zeit, die zum Versenken des Schraubenkopfes notwendig ist, lässt die Stromregelung jedoch eine Überschreitung des Dauerstromwertes zu.

Weiterhin ist eine Abschaltung des Antriebsmotors bei Erreichen des Unterspannungswerts zweckmäßig. Die Steuermittel versorgen also den elektrischen Antriebsmotor so lange mit Strom, bis der kritische Unterspannungswert erreicht ist. Dabei kann eine zweckmäßige Ausgestaltung so aussehen, dass ein kurzzeitiges Unterschreiten des Unterspannungswertes für einen aktuell gestarteten Schraubvorgang zwar noch akzeptiert wird, sodann aber die Steuermittel den Antriebsmotor abschalten.

Die Steuerung oder die Hand-Werkzeugmaschine sind zweckmäßigerweise so ausgestaltet, dass sie wahlweise mit Stromspeichereinrichtungen oder Akkupacks betrieben werden können, die unterschiedliche Betriebsspannungen und/oder unterschiedliche Dauerstromwerte aufweisen. Auch die Anzahl der individuell pro Akkupack seriell geschalteten Speicherzellen oder parallel geschalteten Speicherzellen wird also von der erfindungsgemäßen Steuerung berücksichtigt.

Z.B. ist es möglich, dass die erfindungsgemäße Hand-Werkzeugmaschine mit einer Stromspeichereinrichtung oder einem Akkupack mit 12V Nennspannung betrieben wird und bis zum Erreichen eines von der Steuerung ermittelten, der typischen Betriebsspannung von 12V zugeordneten Unterspannungswertes arbeitet und nicht etwa vorzeitig abschaltet, weil sie einen Unterspannungswert beachtet, der einer Stromspeichereinrichtung oder einem Akkupack mit 15V Nennspannung zugeordnet ist. Wenn nämlich eine Hand-Werkzeugmaschine bekannter Art an sich zum Betrieb mit einer Stromspeichereinrichtung oder einem Akkupack mit 15V Nennspannung vorgesehen ist und für diesen normalen Spannungsbereich ein Unterspannungswert in der Steuerung fest programmierten ist, würde sie bei Nutzung eines 12V-Akkupacks vorzeitig abschalten. Das ist bei der erfindungsgemäßen Steuerung bzw. Hand-Werkzeugmaschine nicht der Fall.

Der Anschluss der Hand-Werkzeugmaschine und die Stromspeichereinrichtung umfassen zweckmäßigerweise zueinander passende Haltemittel und/oder Fixiermittel, beispielsweise einen Vorsprung, der in eine Aufnahme am jeweils anderen Bauteil eingreift, Steckmittel, Rastmittel, Klemmmittel oder dergleichen.

Diese Haltemittel oder Fixiermittel sind beispielsweise am Gehäuse der Hand-Werkzeugmaschine bzw. am Gehäuse der Stromspeichereinrichtung vorgesehen. Die beiden Gehäuse sind zumindest in ihrem Übergangsbereich zweckmäßigerweise etwa konturgleich.

Nachfolgend wird ein Ausführungsbeispiel der Erfindung anhand der Zeichnung erläutert. Es zeigen:
- Figur 1: eine perspektivische Schrägansicht einer erfindungsgemäß ausgestatteten Hand-Werkzeugmaschine, wobei eine Speichereinrichtung (Akkupack) von einem Grund-Gehäuse der Hand-Werkzeugmaschine entfernt ist,
- Figur 2: die Hand-Werkzeugmaschine gemäß Figur 1 in Seitenansicht, und
- Figur 3: ein Ablaufdiagramm des erfindungsgemäßen Verfahrens, nach dem die erfindungsgemäße Steuerung arbeitet.

Bei einer in der Zeichnung dargestellten Hand-Werkzeugmaschine 10 handelt es sich beispielsweise um eine Bohr- und/oder Schraubmaschine, bei der ein elektrischer Antriebsmotor 11 direkt oder über ein nicht dargestelltes Getriebe eine Werkzeugaufnahme 12 antreibt. Die Hand-Werkzeugmaschine ist beispielhaft zu verstehen, d.h. es könnte anstelle der nachfolgend im Detail beschriebenen Schraubmaschine oder Bohrmaschine auch ein anderes mit einem mobilen Stromspeicher zu versehendes oder damit versehenes Hand-Werkzeug in erfindungsgemäßer Weise betrieben werden, beispielsweise eine Säge, insbesondere eine Hubsäge oder Stichsäge, eine Schleifmaschine oder Poliermaschine oder dergleichen.

Der Antriebsmotor 11 ist in einem Gehäuse 13 aufgenommen, insbesondere in einem Motorabschnitt 14 desselben. Von dem Motorabschnitt 14 erstreckt sich ein Handgriffabschnitt 15 weg, der in der Art eines Pistolenhandgriffes ausgestaltet ist, also in an sich bekannter Weise bequem ergriffen werden kann. Dem Handgriffabschnitt 15 gegenüberliegend ist ein Schutzabschnitt 16 des Gehäuses 13 vorhanden. Der Schutzabschnitt 16 und der Handgriffabschnitt 15 sind über einen Verbindungsabschnitt 17 miteinander verbunden, so dass insgesamt eine ringförmige Konfiguration durch Abschnitte 14 - 17 gebildet ist. Die Abschnitte 14 - 17 begrenzen einen Durchgriff 18, der von einer Bedienhand durchgriffen werden kann, wenn sie den Handgriffabschnitt 15 umgreift.

Im Übergangsbereich zwischen Motorabschnitt 14 und Handgriffabschnitt 15 ist ein Schalter 19 vorhanden, der zum Ein- und Ausschalten, aber auch zur Drehzahlvorgabe für den Antriebsmotor 11 in an sich bekannter Weise dient.

An der Hand-Werkzeugmaschine, insbesondere deren Gehäuse 13, ist eine Stromspeichereinrichtung 20 lösbar befestigbar. Die Stromspeichereinrichtung 20, die man auch als einen Akkupack bezeichnen kann, enthält eine Anzahl wiederaufladbarer Speicherzellen 21, beispielsweise sechs.

Die Stromspeichereinrichtung 20 umfasst ein Grundgehäuse 23, in dem ein Teil der Speicherzellen 21 angeordnet ist, sowie einen Steckarm 24, der vom Grundgehäuse 23 winkelig absteht und ebenfalls Speicherzellen 21 schützend aufnimmt. Die Speicherzellen 21 sind intern in bei der Zeichnung nicht sichtbarer Weise miteinander elektrisch verbunden, so dass die vorgenannte Anzahl serieller und paralleler Speicherzellen 21 gebildet ist.

Zur Montage der Speichereinrichtung 20 wird diese von unten an das Gehäuse 13 angesetzt, d.h. an den Verbindungsabschnitt 17. Dabei verschließt das Grundgehäuse 23 die Unterseite des Verbindungsabschnittes 17, die zur Aufnahme der Stromspeichereinrichtung 20 offen gestaltet ist. Der Steckarm 24 greift dann in eine Aufnahme 26 am Schutzabschnitt 16 ein. Bereits dadurch ist ein optimaler Halt der Speichereinrichtung 20 an der Hand-Werkzeugmaschine 10 gegeben. Zusätzlich ist noch eine Verriegelung vorhanden, die einen Riegel 27 umfasst, der über eine Drucktaste 28 entgegen einer Kraft einer nicht dargestellten Feder in seine Entriegelungsstellung verstellbar ist. Der Riegel 27 greift in seiner Verriegelungsstellung hinter eine Riegelaufnahme 29 oder in diese hinein.

Die elektrische Verbindung zwischen der Elektronik und Elektrik der Hand-Werkzeugmaschine 10 und der Stromspeichereinrichtüng 20 wird durch elektrische Kontakte 30 der Stromspeichereinrichtung 20 und zugeordnete Gegenkontakte 31 der Hand-Werkzeugmaschine 10 hergestellt. Dann kann die Hand-Werkzeugmaschine 10 mit Strom aus der Stromspeichereinrichtung 20, die eine elektrische Energiespeichereinrichtung bildet, versorgt werden.

Von den sechs Speicherzellen 21 sind jeweils drei in Reihe geschaltet. Eine jeweilige Dreiergruppe in Reihe oder in Serie geschalteter Speicherzellen 21 ist parallelgeschaltet.

Bei den Speicherzellen 21 handelt es sich beispielsweise um Lithium-Ionen-Zellen, wobei selbstverständlich auch andere Speicher möglich sind, beispielsweise NiMh-Speicherzellen oder dergleichen. Auf dieses kommt es jedoch auch im Detail nicht an. Weiterhin ist die Anzahl seriell geschalteter Speicherzellen 21 und parallel geschalteter Speicherzellen 21 auch nur exemplarisch zu verstehen. Selbstverständlich können auch mehr oder weniger Speicherzellen 21 pro Speichereinrichtung vorgesehen sein, wobei beliebige Serien- und Parallelschaltungen auch möglich sind. Daraus resultieren z.B. höhere Stromwerte, die die jeweilige Stromspeichereinrichtung zu liefern vermag sowie unterschiedliche Spannungen. Üblich sind beispielsweise Speichereinrichtungen mit 12V oder 15V, wobei unterschiedliche Stromlieferkapazitäten möglich sind. Die Hand-Werkzeugmaschine 10, insbesondere deren Steuerung 22, können sich daran dynamisch anpassen.

Damit die Stromspeichereinrichtung 20 "korrekt" betrieben wird, sind die folgenden Maßnahmen vorgesehen. Die elektrischen Kontakte und Gegenkontakte 30, 31 umfassen nämlich nicht nur Stromkontakte, die zur elektrischen Stromversorgung insbesondere des Antriebsmotors 11 dienen, sondern auch Kontakte einer Datenschnittstelle 32, über die Kenndaten der Stromspeichereinrichtung 20 an die Hand-Werkzeugmaschine, insbesondere deren Steuerung 22, übermittelbar sind. Beispielsweise hat die Stromspeichereinrichtung 20 einen Buskoppler 33, der mit einem Buskoppler 34 der Steuerung 22 zusammenarbeitet. Bei den Buskopplern 33, 34 handelt es sich beispielsweise um Buskoppler für einen I2C-Bus, wobei selbstverständlich auch andere Datenübertragungen möglich sind, insbesondere über andersartige Busse. Die Buskoppler 33, 34 realisieren insgesamt eine Busschnittstelle.

Die Stromspeichereinrichtung 20 übermittelt über die Datenschnittstelle 32, beispielsweise spontan beim Anstecken der Stromspeichereinrichtung 20 an die Hand-Werkzeugmaschine 10 und/oder während des Betriebs der Kombination aus diesen beiden Komponenten und/oder auf Anfrage durch die Stromsteuerung 22 oder dergleichen, einen Parallel-Anzahlwert AP, der die Anzahl parallel geschalteter Speicherzellen 21 repräsentiert sowie einen Seriell-Anzahlwert AS, der die Anzahl seriell geschalteter Speicherzellen 21 darstellt.

Die vorgenannten Werte, die über die Datenschnittstelle 32 übertragbar sind, sind vorteilhaft in einem Speicher 38 der Stromspeichereinrichtung 20 gespeichert. Der Speicher 38 ist vorzugsweise ein nicht-flüchtiger Speicher, z.B. ein EPROM, EEPROM, Flash-Speicher oder dergleichen.

Ferner ist es möglich, dass zumindest manche oder alle der vorgenannten Werte, die über die Datenschnittstelle 32 übertragbar sind, in einer optischen oder mechanischen Kodierung 39 enthalten sind. Eine Leseeinrichtung 40, z.B. ein optischer oder mechanisch betätigbarer Leser, liest die Kodierung 39 und überträgt die jeweiligen Werte an die Steuermittel 36.

Das Auslesen und/oder Übertragen der Akkupackdaten bzw. Kenndaten der Stromspeichereinrichtung 20, das in Figur 3 als ein Schritt 71 dargestellt ist, kann also beispielsweise durch das Anstecken der Stromspeichereinrichtung 20 an die Hand-Werkzeugmaschine 10 oder auch beispielsweise durch das Einschalten der Hand-Werkzeugmaschine über den Schalter 19 ausgelöst sein, das im Schritt 70 dargestellt ist.

Der Schritt 71 in dem Ablaufdiagramm stellt dar, dass die Steuerung 22 die Kenndaten der Stromspeichereinrichtung 20 ermittelt, beispielsweise durch ein Auslesen der Daten über die Busschnittstelle, die die Buskoppler 33, 34 umfasst.

Die Detektionsmittel 35 ermitteln dann in einem Schritt 72, beispielsweise anhand der oben genannten Formeln, anhand der Anzahlwerte AP und AS sowie zusätzlich der individuellen Unterspannung, die eine Speicherzelle 21 sozusagen verkraftet, sowie des maximalen Dauerstromes, den diese Speicherzelle 21 liefern kann, beispielsweise 30A, einen Unterspannungswert Umin, der zur Vermeidung einer Tiefentladung der Speichereinrichtung 20 nicht unterschritten werden sollte, sowie einen maximal zulässigen Dauerstromwert Imax, den die Stromspeichereinrichtung 20 jedenfalls nicht dauerhaft überschreiten sollte.

Der Dauerstromwert Imax und der Unterspannungswert Umin werden sodann von der Steuerung 22 für den weiteren Betrieb der Hand-Werkzeugmaschine 10 berücksichtigt. Beispielsweise umfassen zur Steuerung und zum Betrieb des Antriebsmotors 11 vorgesehene Steuermittel 36 der Steuerung 22 eine Stromregelung 37. Die Stromregelung 37 übernimmt den Dauerstromwert Imax, um den Antriebsmotor 11 gegebenenfalls an der Leistungsgrenze der Stromspeichereinrichtung 20 zu betreiben, ohne den Dauerstromwert Imax zumindest dauerhaft zu überschreiten. Dem Bediener steht also eine maximale Leistung bzw. ein maximales Drehmoment des Antriebsmotors 11 zur Verfügung, wenn er den Schalter 19 entsprechend betätigt.

An dieser Stelle sei bemerkt, dass beispielsweise auch eine elektronische Drehmomentregelung Bestandteil der Stromregelung 37 sein kann, so dass bis zum maximal zulässigen Drehmoment des Antriebsmotors 11 Strom aus der Stromspeichereinrichtung 20 entnommen und zur Bestromung des Antriebsmotors 11 verwendet wird.

In einem Schritt 75 überwachen nämlich die Steuermittel 36 dauerhaft, dass der Dauerstromwert Imax nicht überschritten und/oder der Unterspannungswert Umin nicht unterschritten wird. Ist nämlich der Unterspannungswert Umin unterschritten, schaltet die Steuerung 22 den Antriebsmotor 11 in einem Schritt 76 ab.

Ein Schritt 77 stellt dar, dass die Steuerung 22, insbesondere deren Steuermittel 36, bei Überschreiten des Dauerstromwerts Imax eine Strombegrenzung vornehmen, d.h. dass die Stromregelung 37 den Maximalstrom für den Antriebsmotor 11 begrenzt.

Kurzzeitig ist jedoch ein Überschreiten des Dauerstromwerts Imax möglich, beispielsweise dann, wenn mit der Hand-Werkzeugmaschine ein Schraubenkopf versenkt werden soll, d.h. dass das abzugebende Drehmoment und somit auch der Strom für den Antriebsmotor 11 kurzzeitig hochschnellt, danach jedoch wieder absinkt.

## Patentansprüche

1. Steuerung für eine elektrische Hand-Werkzeugmaschine (10), die einen Anschluss für eine eine Anzahl wiederaufladbarer elektrischer Speicherzellen (21) aufweisende Stromspeichereinrichtung (20) aufweist, wobei die Steuerung (22) Steuermittel (36) zum Steuern eines Antriebsmotors (11) der Hand-Werkzeugmaschine (10) aufweist, wobei die Steuerung (22) Detektionsmittel (35) zur Ermittlung eines Unterspannungswertes (Umin) und/oder eines Dauerstromwertes (Imax) der Stromspeichereinrichtung (20) aufweist, wobei der Stromspeichereinrichtung (20) bis zum Erreichen des Unterspannungswerts (Umin) elektrische Energie entnehmbar ist und wobei der Dauerstromwert (Imax) einen maximalen Strom repräsentiert, der der Stromspeichereinrichtung (20) dauerhaft entnehmbar ist, und wobei die Steuermittel (36) zum Steuern und/oder Regeln des Antriebsmotors (11) anhand des Unterspannungswertes (Umin) und/oder des Dauerstromwertes (Imax) ausgestaltet sind, **dadurch gekennzeichnet, dass** die Detektionsmittel (35) zum Ermitteln des Unterspannungswerts (Umin) und/oder des Dauerstromwerts (Imax) anhand der Anzahl der Speicherzellen (21) der Stromspeichereinrichtung (20) ausgestaltet sind, und dass die Steuermittel (36) eine Stromregelung (37) für den Antriebsmotor (11) umfassen, die ein Überschreiten des Dauerstromwertes (Imax) für eine vorbestimmte kurze Lastspitzenzeit zulässt.

2. Steuerung nach Anspruch 1, **dadurch gekennzeichnet, dass** sie eine Datenschnittstelle (32) zur Kommunikation mit der Stromspeichereinrichtung (20) aufweist, wobei über die Datenschnittstelle (32) die Anzahl der Speicherzellen (21) der Stromspeichereinrichtung (20) und/oder ein Speicherzellen-Unterspannungswert (Umin) für mindestens eine der Speicherzellen (21) und/oder Speicherzellen-Dauerstromwert (Imax) für mindestens eine der Speicherzellen (21) und/oder ein die Anzahl parallel geschalteter Speicherzellen (21) der Stromspeichereinrichtung (20) repräsentierender Parallel-Anzahlwert (AP) und/oder ein die Anzahl seriell geschalteter Speicherzellen (21) der Stromspeichereinrichtung (20) repräsentierender Seriell-Anzahlwert (AS) übermittelbar ist.

3. Steuerung nach Anspruch 2, **dadurch gekennzeichnet, dass** die Datenschnittstelle (32) eine Busschnittstelle umfasst oder durch eine Busschnittstelle gebildet ist.

4. Steuerung nach einem der vorhergehenden Ansprüche, **dadurch gekennzeichnet, dass** sie eine Leseeinrichtung (40) zum Lesen einer Kodierung (39) der Stromspeichereinrichtung (20) aufweist, wobei anhand der Kodierung die Anzahl der Speicherzellen (21) der Stromspeichereinrichtung (20) und/oder ein Speicherzellen-Unterspannungswert (Umin) für mindestens eine der Speicherzellen (21) und/oder Speicherzellen-Dauerstromwert (Imax) für mindestens eine der Speicherzellen (21) und/oder ein die Anzahl parallel geschalteter Speicherzellen (21) der Stromspeichereinrichtung (20) repräsentierender Parallel-Anzahlwert (AP) und/oder ein die Anzahl seriell geschalteter Speicherzellen (21) der Stromspeichereinrichtung (20) repräsentierender Seriell-Anzahlwert (AS) ermittelbar ist.

5. Steuerung nach einem der vorhergehenden Ansprüche, **dadurch gekennzeichnet, dass** die Detektionsmittel (35) zum Ermitteln des Unterspannungswerts (Umin) und/oder des Dauerstromwerts (Imax) anhand der Schaltung der der Speicherzellen (21) der Stromspeichereinrichtung (20) in Serie miteinander oder parallel zueinander ausgestaltet sind.

6. Steuerung nach einem der vorhergehenden Ansprüche, **dadurch gekennzeichnet, dass** die Detektionsmittel (35) zur Ermittlung des Unterspannungswertes (Umin) ein Produkt aus einem Speicherzellen-Unterspannungswert (Umin) für mindestens eine der Speicherzellen (21) und einer Anzahl seriell geschalteter Speicherzellen (21) der Stromspeichereinrichtung (20) bilden.

7. Steuerung nach einem der vorhergehenden Ansprüche, **dadurch gekennzeichnet, dass** die Detektionsmittel (35) zur Ermittlung des Dauerstromwertes (Imax) ein Produkt aus einem Speicherzellen-Dauerstromwert (Imax) für mindestens eine der Speicherzellen (21) und einer Anzahl parallel geschalteter Speicherzellen (21) der Stromspeichereinrichtung (20) bilden.

8. Steuerung (22) nach einem der vorhergehenden Ansprüche, **dadurch gekennzeichnet, dass** die Steuermittel (36) den Antriebsmotor (11) bis zum Erreichen des Unterspannungswertes (Umin) mit elektrischem Strom versorgen und/oder bei Erreichen des Unterspannungswertes (Umin) von der Stromspeichereinrichtung (20) elektrisch trennen.

9. Steuerung (22) nach einem der vorhergehenden Ansprüche, **dadurch gekennzeichnet, dass** sie und/oder die Hand-Werkzeugmaschine (10) wahlweise mit unterschiedlichen Betriebsspannungen und/oder Dauerstromwerten (Imax) aufweisenden Stromspeichereinrichtungen (20) betreibbar ist.

10. Hand-Werkzeugmaschine umfassend eine Steuerung (22) nach einem der vorhergehenden Ansprüche.

11. System umfassend eine Stromspeichereinrichtung (20) und eine insbesondere einen Bestandteil einer Hand-Werkzeugmaschine (10) bildende Steuerung (22) nach einem der Ansprüche 1 bis 9, wobei die Stromspeichereinrichtung (20) eine Anzahl wiederaufladbarer elektrischer Speicherzellen (21) aufweist, **dadurch gekennzeichnet, dass** die Stromspeichereinrichtung (20) eine Datenschnittstelle (32), die insbesondere einen Busschnittelle (33) umfasst oder durch eine Busschnittelle (33) gebildet ist, zur Kommunikation mit der Steuerung (22) und/oder einen Speicher(38) und/oder eine Kodierung (39) aufweist, wobei über die Datenschnittstelle (32) übermittelbar ist oder in dem Speicher (38) gespeichert oder speicherbar ist oder in der Kodierung kodiert ist:
- die Anzahl der Speicherzellen (21) der Stromspeichereinrichtung (20) sowie
- ein Speicherzellen-Unterspannungswert (Umin) für mindestens eine der Speicherzellen (21) und/oder ein Speicherzellen-Dauerstromwert (Imax) für mindestens eine der Speicherzellen (21).

12. System nach Anspruch 11, **dadurch gekennzeichnet, dass** über die Datenschnittstelle (32) übermittelbar ist oder in dem Speicher (38) gespeichert oder speicherbar ist oder in der Kodierung kodiert ist:
- ein die Anzahl parallel geschalteter Speicherzellen (21) der Stromspeichereinrichtung (20) repräsentierender Parallel-Anzahlwert (AP) und/oder
- ein die Anzahl seriell geschalteter Speicherzellen (21) der Stromspeichereinrichtung (20) repräsentierender Seriell-Anzahlwert (AS).

13. Verfahren zum Steuern einer elektrischen Hand-Werkzeugmaschine (10), die einen Anschluss für eine eine Anzahl wiederaufladbarer elektrischer Speicherzellen (21) aufweisende Stromspeichereinrichtung (20) aufweist, mit den Schritten:
- Ermittlung eines Unterspannungswertes (Umin) und/oder eines Dauerstromwertes (Imax) der Stromspeichereinrichtung (20) anhand der Anzahl der Speicherzellen (21) der Stromspeichereinrichtung (20), wobei der Stromspeichereinrichtung (20) bis zum Erreichen des Unterspannungswerts (Umin) elektrische Energie entnehmbar ist und wobei der Dauerstromwert (Imax) einen maximalen Strom repräsentiert, der der Stromspeichereinrichtung (20) dauerhaft entnehmbar ist, und
- Regeln des Antriebsmotors (11) anhand des Unterspannungswertes (Umin) und/oder des Dauerstromwertes (Imax), wobei ein Überschreiten des Dauerstromwertes (Imax) für eine vorbestimmte kurze Lastspitzenzeit zugelassen wird.

## Claims

1. Control for a hand-operated electric power tool (10) having a connection for a current storage device (20) comprising a number of rechargeable storage cells (21), wherein the control (22) comprises control means (36) for controlling a drive motor (11) of the hand-operated power tool (10), wherein the control (22) comprises detection means (35) for the detection of an undervoltage value (Umin) or a continuous current value (Imax) of the current storage device (20), wherein electric energy can be drawn from the current storage device (20) until the undervoltage value (Umin) is reached and wherein the continuous current value (Imax) represents a maximum current which can be drawn continuously from the current storage device (20), and wherein the control means (36) are configured for the open- and/or closed-loop control of the drive motor (11) on the basis of the undervoltage value (Umin) and/or of the continuous current value (Imax), **characterised in that** the detection means (35) are configured for the detection of the undervoltage value (Umin) and/or of the continuous current value (Imax) on the basis of the number of storage cells (21) of the current storage device (20), and **in that** the control means (36) comprise a current control (37) for the drive motor (11), which allows the continuous current value (Imax) to be overshot for a predetermined short peak load time.

2. Control according to claim 1, **characterised in that** it comprises a data interface (32) for communication with the current storage device (20), wherein the number of storage cells (21) of the current storage device (20) and/or a storage cell undervoltage value (Umin) for at least one of the storage cells (21) and/or a storage cell continuous current value (Imax) for at least one of the storage cells (21) and/or a parallel number value (AP) representing the number of parallel-connected storage cells (21) of the current storage device (20) and/or a series number value (AS) representing the number of series-connected storage cells (21) of the current storage device (20) can be transmitted via the data interface (32).

3. Control according to claim 2, **characterised in that** the data interface (32) comprises a bus interface or is represented by a bus interface.

4. Control according to any of the preceding claims, **characterised in that** it comprises a reading device (46) for reading a coding of the current storage device (20), wherein, on the basis of the coding, the number of storage cells (21) of the current storage device (20) and/or a storage cell undervoltage value (Umin) for at least one of the storage cells (21) and/or a storage cell continuous current value (Imax) for at least one of the storage cells (21) and/or a parallel number value (AP) representing the number of parallel-connected storage cells (21) of the current storage device (20) and/or a series number value (AS) representing the number of series-connected storage cells (21) of the current storage device (20) can be determined.

5. Control according to any of the preceding claims, **characterised in that** the detection means (35) are configured for the detection of the undervoltage value (Umin) and/or of the continuous current value (Imax) on the basis of the series- or parallel-connection of the storage cells (21) of the current storage device (20).

6. Control according to any of the preceding claims, **characterised in that** the detection means (35) form a product from a storage cell undervoltage value (Umin) for at least one of the storage cells (21) and a number of series-connected storage cells (21) of the current storage device (20) in order to determine the undervoltage value (Umin).

7. Control according to any of the preceding claims, **characterised in that** the detection means (35) form a product from a storage cell continuous current value (Imax) for at least one of the storage cells (21) and a number of parallel-connected storage cells (21) of the current storage device (20) in order to determine the continuous current value (Imax).

8. Control (22) according to any of the preceding claims, **characterised in that** the control means (36) supply the drive motor (11) with electric current until the undervoltage value (Umin) is reached and/or electrically disconnect it from the current storage device (20) when the undervoltage value (Umin) is reached.

9. Control (22) according to any of the preceding claims, **characterised in that** it and/or the hand-operated power tool (10) can optionally be operated with current storage devices (20) having different operating voltages and/or continuous current values (Imax).

10. Hand-operated power tool (10) comprising a control (22) according to any of the preceding claims.

11. System comprising a current storage device (20) and a control (22) according to any of claims 1 to 9, which forms a part of a hand-operated power tool in particular, wherein the current storage device (20) comprises a number of rechargeable storage cells (21), **characterised in that** the current storage device (20) comprises a data interface (32) in particular comprising or represented by a bus interface (31) for communication with the current storage device (20), and/or a memory (38) and/or a coding (39), wherein
- the number of storage cells (21) of the current storage device (20) and
- a storage cell undervoltage value (Umin) for at least one of the storage cells (21) and/or a storage cell continuous current value (Imax) for at least one of the storage cells (21)
can be transmitted via the data interface (32) or are or can be stored in the memory (38) or are coded in the coding.

12. System according to claim 11, **characterised in that**
- a parallel number value (AP) representing the number of parallel-connected storage cells (21) of the current storage device (20) and/or
- a series number value (AS) representing the number of series-connected storage cells (21) of the current storage device (20)
can be transmitted via the data interface (32) or is/are or can be stored in the memory (38) or is/are coded in the coding.

13. Method for controlling a hand-operated electric power tool (10) having a connection for a current storage device (20) comprising a number of rechargeable storage cells (21), the method comprising the steps of:
- determining an undervoltage value (Umin) and/or a continuous current value (Imax) of the current storage device (20) on the basis of the number of storage cells (21) of the current storage device (20), wherein electric energy can be drawn from the current storage device (20) until the undervoltage value (Umin) is reached and wherein the continuous current value (Imax) represents a maximum current which can be drawn continuously from the current storage device (20), and
- controlling the drive motor (11) on the basis of the undervoltage value (Umin) and/or of the continuous current value (Imax), an overshooting of the continuous current value (Imax) being allowed for a predetermined short peak load time.

## Revendications

1. Commande pour une machine-outil manuelle (10) électrique, qui présente un raccord pour un dispositif de stockage de courant (20) présentant un nombre donné de cellules de stockage (21) électriques rechargeables, dans laquelle la commande (22) présente des moyens de commande (36) servant à commander un moteur d'entraînement (11) de la machine-outil manuelle (10), dans laquelle la commande (22) présente des moyens de détection (35) servant à déterminer une valeur de tension minimale (Umin) et/ou une valeur de courant permanent (Imax) du dispositif de stockage de courant (20), dans laquelle de l'énergie électrique peut être prélevée du dispositif de stockage de courant (20) jusqu'à l'obtention de la valeur de tension minimale (Umin) et dans laquelle la valeur de courant permanent (Imax) représente un courant maximal, qui peut être prélevé en permanence du dispositif de stockage de courant (20), et dans laquelle les moyens de commande (36) sont configurés afin de commander et/ou de réguler le moteur d'entraînement (11) à l'aide de la valeur de tension minimale (Umin) et/ou de la valeur de courant permanent (Imax), **caractérisée en ce que** les moyens de détection (35) sont configurés afin de déterminer la valeur de tension minimale (Umin) et/ou la valeur de courant permanent (Imax) à l'aide du nombre donné de cellules de stockage (21) du dispositif de stockage de courant (20), et **en ce que** les moyens de commande (36) comprennent une régulation de courant (37) pour le moteur d'entraînement (11), qui autorise un dépassement de la valeur de courant permanent (Imax) pour une brève durée de pic de charge prédéfinie.

2. Commande selon la revendication 1, **caractérisée en ce qu'**elle présente une interface de données (32) servant à la communication avec le dispositif de stockage de courant (20), dans laquelle le nombre des cellules de stockage (21) du dispositif de stockage de courant (20) et/ou une valeur de tension minimale des cellules de stockage (Umin) pour au moins une des cellules de stockage (21) et/ou une valeur de courant permanent des cellules de stockage (Imax) pour au moins une des cellules de stockage (21) et/ou une valeur de nombre parallèle (AP) représentant le nombre de cellules de stockage (21), branchées en parallèle, du dispositif de stockage de courant (20) et/ou une valeur de nombre en série (AS) représentant le nombre de cellules de stockage (21), branchées en série, du dispositif de stockage de courant (20) peuvent être transmis par l'intermédiaire de l'interface de données (32).

3. Commande selon la revendication 2, **caractérisée en ce que** l'interface de données (32) comprend une interface de bus ou est formée par une interface de bus.

4. Commande selon l'une quelconque des revendications précédentes, **caractérisée en ce qu'**elle présente un système de lecture (40) servant à lire un codage (39) du dispositif de stockage de courant (20), dans laquelle le nombre des cellules de stockage (21) du dispositif de stockage de courant (20) et/ou une valeur de tension minimale des cellules de stockage (Umin) pour au moins une des cellules de stockage (21) et/ou une valeur de courant permanent des cellules de stockage (Imax) pour au moins une des cellules de stockage (21) et/ou une valeur de nombre parallèle (AP) représentant le nombre de cellules de stockage (21), branchées en parallèle, du dispositif de stockage de courant (20) et/ou une valeur de nombre en série (AS) représentant le nombre de cellules de stockage (21), branchées en série, du dispositif de stockage de courant (20) peuvent être déterminés à l'aide du codage.

5. Commande selon l'une quelconque des revendications précédentes, **caractérisée en ce que** les moyens de détection (35) sont configurés afin de déterminer la valeur de tension minimale (Umin) et/ou la valeur de courant permanent (Imax) à l'aide du branchement des cellules de stockage (21) du dispositif de stockage de courant (20) les unes aux autres en série ou en parallèle les unes par rapport aux autres.

6. Commande selon l'une quelconque des revendications précédentes, **caractérisée en ce que** les moyens de détection (35) servant à déterminer la valeur de tension minimale (Umin) forment un produit à partir d'une valeur de tension minimale des cellules de stockage (Umin) pour au moins une des cellules de stockage (21) et d'un nombre de cellules de stockage (21), branchées en série, du dispositif de stockage de courant (20).

7. Commande selon l'une quelconque des revendications précédentes, **caractérisée en ce que** les moyens de détection (35) servant à déterminer la valeur de courant permanent (Imax) forment un produit à partir d'une valeur de courant permanent des cellules de stockage (Imax) pour au moins une des cellules de stockage (21) et d'un nombre de cellules de stockage (21), branchées en parallèle, du dispositif de stockage de courant (20).

8. Commande (22) selon l'une quelconque des revendications précédentes, **caractérisée en ce que** les moyens de commande (36) alimentent en courant électrique le moteur d'entraînement (11) jusqu'à ce que la valeur de tension minimale (Umin) soit atteinte et/ou le sépare électriquement du dispositif de stockage de courant (20) lorsque la valeur de tension minimale (Umin) est atteinte.

9. Commande (22) selon l'une quelconque des revendications précédentes, **caractérisée en ce qu'**elle et/ou la machine-outil manuelle (10) peuvent fonctionner au choix avec différents dispositifs de stockage de courant (20) présentant des tensions de fonctionnement et/ou des valeurs de courant permanent (Imax).

10. Machine-outil manuelle comprenant une commande (22) selon l'une quelconque des revendications précédentes.

11. Système comprenant un dispositif de stockage de courant (20) et une commande (22), formant en particulier un composant d'une machine-outil manuelle (10), selon l'une quelconque des revendications 1 à 9, dans lequel le dispositif de stockage de courant (20) présente un nombre donné de cellules de stockage (21) électriques rechargeables, **caractérisé en ce que** le dispositif de stockage de courant (20) présente une interface de données (32), qui comprend en particulier une interface de bus (33) ou qui est formée par une interface de bus (33), servant à la communication avec la commande (22) et/ou un organe de stockage (38) et/ou un codage (39), dans lequel peuvent être transmis par l'intermédiaire de l'interface de données (32) ou que sont stockés ou peuvent être stockés dans l'organe de stockage (38) ou sont codés dans le codage :
- le nombre des cellules de stockage (21) du dispositif de stockage de courant (20), ainsi
- qu'une valeur de tension minimale des cellules de stockage (Umin) pour au moins une des cellules de stockage (21) et/ou une valeur de courant permanent des cellules de stockage (Imax) pour au moins une des cellules de stockage (21).

12. Système selon la revendication 11, caractérisé en ce peuvent être transmises par l'intermédiaire de l'interface de données (32) ou sont stockées ou peuvent être stockées dans l'organe de stockage (38) ou sont codées dans le codage :
- une valeur de nombre parallèle (AP) représentant le nombre de cellules de stockage (21), branchées en parallèle, du dispositif de stockage de courant (20) et/ou
- une valeur de nombre en série (AS) représentant le nombre de cellules de stockage (21), branchées en série, du dispositif de stockage de courant (20).

13. Procédé servant à commander une machine-outil manuelle (10) électrique, qui présente un raccord pour un dispositif de stockage de courant (20) présentant un nombre donné de cellules de stockage (21) électriques rechargeables, comprenant les étapes consistant à :
- déterminer une valeur de tension minimale (Umin) et/ou une valeur de courant permanent (Imax) du dispositif de stockage de courant (20) à l'aide du nombre des cellules de stockage (21) du dispositif de stockage de courant (20), dans lequel de l'énergie électrique peut être prélevée du dispositif de stockage de courant (20) jusqu'à ce que la valeur de tension minimale (Umin) soit atteinte et dans lequel la valeur de courant permanent (Imax) représente un courant maximal, qui peut être prélevé en permanence du dispositif de stockage de courant (20) ; et
- réguler le moteur d'entraînement (11) à l'aide de la valeur de tension minimale (Umin) et/ou de la valeur de courant permanent (Imax), dans lequel un dépassement de la valeur de courant permanent (Imax) est autorisé pour une brève durée de pic de charge prédéfinie.
